# EUROPÄISCHE PATENTSCHRIFT

(11) **EP 1 334 280 B1**
(45) Veröffentlichungstag und Bekanntmachung des Hinweises auf die Patenterteilung: **10.08.2005**
(21) Anmeldenummer: 01994545.0
(22) Anmeldetag: 07.11.2001
(51) Int. Cl.: F15B 1/033, F15B 1/22, F15B 1/24

(54) **HYDROSPEICHER**
HYDRAULIC ACCUMULATOR
ACCUMULATEUR HYDRAULIQUE

(30) Priorität: 16.11.2000 DE 10057746
(43) Veröffentlichungstag der Anmeldung: 13.08.2003
(73) Patentinhaber: HYDAC Technology GmbH, 66280 Sulzbach/Saar (DE)
(72) Erfinder: WEBER, Norbert, 66280 Sulzbach/Saar (DE)
(74) Vertreter: Patentanwälte Bartels und Partner
(86) Internationale Anmeldenummer: PCT/EP2001/012842
(87) Internationale Veröffentlichungsnummer: WO 2002/040871

(56) Entgegenhaltungen:
- EP-A- 0 816 142
- DE-A- 4 231 991
- DE-A- 19 930 101
- US-A- 5 342 080

## Beschreibung

Die Erfindung betrifft einen Hydrospeicher, insbesondere Kolbenspeicher, mit den Merkmalen des Oberbegriffes des Patentanspruches 1.

Eine der Hauptaufgaben von Hydrospeichern ist unter anderem, bestimmte Volumen unter Druck stehender Fluide einer hydraulischen Anlage aufzunehmen und diese auf Abruf wieder an die Anlage zurückzugeben. Als Hydrospeicher kommen dabei regelmäßig Kolbenspeicher, Blasenspeicher, Membranspeicher aber auch gewichts- und federbelastete Speicher in Einsatz. Mit dahingehenden Hydrospeichern lassen sich eine Vielzahl von Aufgaben realisieren, wie Energiespeicherung, Stoß-, Schwingungs- und Pulsationsdämpfung, Rückgewinnung von Energien, Volumenstromkompensation etc..

Für den Betrieb der Hydrospeicher und zu deren Ansteuerung dienen Ventilsteuereinheiten, die regelmäßig mit Schalt- oder Wegeventilen versehen sind zur Beherrschung des Fluidstromes vom und zum Hydrospeicher. Der Hydrospeicher ist dabei regelmäßig an eine Verrohrung mit Fluidleitungen angeschlossen, die die fluidführende Verbindung zwischen dem Speicher und der Ventilsteuereinheit herstellen. Nachteile der dahingehend bekannten Lösung, wie sie in einer Vielzahl von Ausführungsformen auf dem Markt frei zu erhalten ist, bestehen in Form von Dichtigkeitsproblemen durch die erhöhte Anzahl von Verbindungen zwischen Hydrospeicher-Verrohrungen und Ventilsteuereinheit und ist auch in den zusätzlichen Kosten für das Leitungsnetz an Fluidleitungen zu sehen. Insbesondere bei eng bemessenen Einbauverhältnissen bietet es darüber hinaus Probleme, die Vielzahl der genannten Komponenten sinnfällig unterzubringen und miteinander fluidführend zu verbinden. Da darüber hinaus verschiedene Hersteller sich verantwortlich zeichnen für die Hydrospeicher, die Verrohrung und/oder die Ventile der Ventilsteuereinheit, kommt es insbesondere an Stellen des Einbaus vor Ort zu Anpassungsschwierigkeiten.

Durch die DE-A-27 07 469 ist ein Hydrospeicher bekannt, insbesondere in Form einer Vorrichtung zum Druckregulieren. Der bekannte Hydrospeicher löst die Aufgaben, einerseits den Druck im Speicher auf einem gegebenen Druck zu halten, andererseits den genannten Speicher gegen jeden zufälligen Überdruck zu schützen. Hierfür weist der bekannte Hydrospeicher innerhalb einer Ventilaufnahme, die sich in Längsachse des Hydrospeichers erstreckt, einen Ventilschieber in der Art einer hohlen Büchse auf, die in ihrer Mitte den hohen Druck empfängt und die an einem ihrer Enden dem zu regulierenden Betriebsdruck ausgesetzt ist. An ihrem anderen Ende ruht sie an einem Stützkörper an dem eine justierbare Feder eine Gegenhaltekraft aufbringt. Da die Fläche des Berührungskreises zwischen der Büchse und dem Stützkörper kleiner als die Fläche des Querschnitts der Büchse selbst ist, rufen die Verstellungen der Büchse gegen die Feder das Schließen der Einlaßöffnung im Sinne eines Schaltventiles hervor, durch die der hohe Druck eintritt. Die bekannte Ventilanordnung ist integraler Bestandteil der unteren Gehäusehälfte des Speichers, welche mit der oberen Gehäusehälfte unter Bildung des Hydrospeichergehäuses verschraubbar ist. Das Trennelement ist bei der bekannten Lösung aus einer gummielastischen Membran gebildet, die mittig mit einem Schließkörper versehen ist, so daß in Bewegungsrichtung des Trennelementes auch die Schaltrichtung des Schaltventiles verläuft. Kommt es zu einem Versagen des Schaltventiles bei der bekannten Lösung, ist zu Wartungszwecken die Ventilsteuereinheit die das Schaltventil enthält, zusammen mit der unteren Gehäusehälfte zu entfernen oder für einen entsprechenden Austausch vorzusehen, was die Herstell- und Wartungskosten bei der bekannten Lösung erhöht. Obwohl die Ventilsteuereinheit mit dem bekannten Schaltventil geometrisch groß dimensioniert ist, läßt sich nur eine Ventilfunktion bezogen auf die Ansteuerung des Trennelementes ausüben.

Zwar ist in der DE-A-39 41 241 bereits bei einem Kolbendruckspeicher, insbesondere für antriebsschlupfgeregelte Bremsanlagen vorgeschlagen worden, ein Schaltventil in Form eines Ladeventiles mit seiner Bewegungsrichtung in platzsparender Weise quer zur Bewegungsrichtung eines Druckspeicherkolbens sowie eines diesen umschließenden Formteiles als Trennelement des Speichers vorzusehen und diesen über einen Kontrollschalter als Bewegungssensor für das Formteil in einem Ventilblock der Ventilsteuereinheit des Kolbendruckspeichers anzuordnen; allein auch bei dieser bekannten Anordnung wird nur eine Schaltaufgabe gelöst und im Hinblick auf den Quereinbau des Schaltventiles wird immer noch relativ viel Bauraum für die Ventilsteuereinheit benötigt. Ferner verlangt der Quereinbau eine Umlegung des Fluidstromes, was aus strömungstechnischer Sicht heraus sich als ungünstig erweist.

Durch die EP-A-0 816 142 sowie durch die US-A-5,342,080 sind gattungsgemäße Hydrospeicher bekannt gemäß der Merkmalsausgestaltung des Oberbegriffes des Patentanspruches 1. Dadurch ist mit den bekannten Lösungen ein modularer Einsatz von als Gleichteile ausgebildeten Schaltventilen erreicht, so daß sich trotz geringer geometrischer Abmessungen der Ventilsteuereinheit eine Mehrzahl von Schaltfunktionen bezogen auf einen Hydrospeicher erreichen läßt. So kann insbesondere das eine Schaltventil der Ansteuerung des Trennelementes dienen und das jeweils andere Schaltventil für andere Aufgaben herangezogen werden, beispielsweise auch für die Ansteuerung des Gasvolumens im Gasraum des Hydrospeichers. Sofern die bekannten Lösungen in Gesamtvorrichtungen Anwendung finden, kann das jeweils weitere Schaltventil auch andere Schaltaufgaben lösen bezogen auf benachbarte fluidtechnische Einrichtungen, beispielsweise in Form von Kühlpumpen, Hydrozylindereinrichtungen etc..

Da die Schaltrichtung der Schaltventile parallel zur Bewegungsrichtung des Trennelementes erfolgt sowie in Längsrichtung des Hydrospeichers, ist eine günstige fluidführende Beherrschung der Fluidströme ohne Umlenkung erreicht. Da die Schaltventile in der Art von Gleichteilen aufgebaut sind, läßt sich die Ventilsteuereinheit und mithin der Hydrospeicher sehr kostengünstig ausbilden. Wird für eine bestimmte Verwendung des Hydrospeichers ein bestimmtes Schaltventil nicht benötigt, kann dieses auch einfach weggelassen und durch den Stopfen die Aufnahme abgeschlossen oder sonstwie für die Fluldführung eingesetzt werden. Kommt es zu einem Ausfall des eigentlichen Hydrospeichers oder seiner Ventilsteuereinheit, lassen sich diese ohne weiteres voneinander trennen und durch neue Bauteile ersetzen, so dass die Gesamtfunktion der hydraulischen Anlage in der Hydrospeicher-Verwendung nicht gefährdet ist.

Da bei den bekannten gattungsgemäßen Lösungen jedoch die Schaltventile in der Art von Aufsetzteilen mit dem jeweiligen Hydrospeicher verbunden sind, kann es zum einen zu Dichtigkeitsproblemen kommen und zum anderen beispielsweise durch mechanische Beanspruchung zu einem ungewollten Trennen oder Abreißen der jeweiligen Ventilsteuereinheit vom Speichergehäuse.

Ausgehend von diesem gattungsgemäßen Stand der Technik liegt daher der Erfindung die Aufgabe zugrunde, unter Beibehalten der beschriebenen Vorteile einen Hydrospeicher zu schaffen, der insgesamt wenig Einbauraum benötigt sowie eine sichere Verbindung von Hydrospeicher mit den als Gleichteilen ausgebildeten Schaltventilen ermöglicht bei sicherer Abdichtung. Eine dahingehende Aufgabe löst ein Hydrospeicher mit den Merkmalen des Patentanspruches 1 in seiner Gesamtheit.

Dadurch, daß gemäß dem kennzeichnenden Teil des Patentanspruches 1 die Ventilaufnahmen im wesentlichen gleich ausgebildet sind, daß der Steuerblock mit einem Fortsatz und in bündiger Anlage mit dem Innenumfang des Speichergehäuses in dieses eingreift, und daß das Speichergehäuse mit seinem einen freien Ende an einem Absatz des Steuerblockes anliegt, an dem der Fortsatz beginnt, läßt sich hierdurch eine sichere Abdichtung der Verbindung zwischen Speichergehäuse und Steuerblockfortsatz erreichen. Des weiteren ist über den Absatz eine genaue Anlage des Speichergehäuses mit dem sonstigen Steuerblock möglich und das Speichergehäuse ist längs des Fortsatzes des Steuerblockes sicher geführt. Eine ungewollte Trennung von Speichergehäuse und Ventilsteuereinheit ist somit mit Sicherheit vermieden.

Bei einer weiteren bevorzugten Ausführungsform des erfindungsgemäßen Hydrospeichers begrenzt der Steuerblock mit seinem Fortsatz den Fluidraum, wobei der Steuerblock mindestens einen Fluidkanal aufweist, der mit seinem einen freien Ende in den Fluidraum mündet und mit seinem anderen freien Ende an das Schaltventil angeschlossen ist. Da der Steuerblock unmittelbar in den Fluidraum übergeht, sind die freien Wege für das Druckmedium gering bemessen und somit sind schnelle Reaktionszeiten für den Hydrospeicher erreicht.

Weitere vorteilhafte Ausführungsformen sind Gegenstand der Unteransprüche.

Im folgenden wird der erfindungsgemäße Hydrospeicher anhand der Zeichnung näher erläutert.

Es zeigt in prinzipieller und nicht maßstäblicher Darstellung die einzige Figur, teilweise im Schnitt, teilweise in Ansicht, eine Längsdarstellung auf den Hydrospeicher.

Der Hydrospeicher nach der Figur ist in der Art eines Kolbenspeichers ausgebildet. Dieser weist ein Speichergehäuse 10 auf mit einem darin angeordneten Gasraum 12 und einem Fluidraum 14. Der Gasraum 12 ist gegenüber dem Fluidraum 14 über ein Trennelement 16 in Form eines Kolbenteils getrennt, das längsverschiebbar entlang des Innenumfangs des Speichergehäuses 10 geführt ist, so daß das Verhältnis von Gasraum 12 zu Fluidraum 14 veränderlich gehalten ist. Um eine größere Gasmenge an Arbeitsgas in dem Gasraum 12 bevorraten zu können, ist das Trennelement 16 als Hohlteil ausgebildet und weist im Inneren eine entsprechende Ausnehmung 18 auf. In Blickrichtung auf die Figur gesehen ist der Gasraum 12 nach oben hin von einem Deckelteil 20 abgeschlossen, das über eine Mittenbohrung 22 verfügt, über die ein Arbeitsgas, beispielsweise Stickstoffgas, in den Gasraum 12 einbringbar ist. Die dahingehende Mittenbohrung 22 wird dann über ein Abschlußventil od. dgl. (nicht dargestellt) gasdicht verschlossen, wobei über das Abschlußventil auch von Zeit zu Zeit die Gasmenge im Gasraum 12 nachprüfbar und nachfüllbar ist.

Am gegenüberliegenden Ende des Speichergehäuses 10 schließt sich in der Art eines Steuerblockes 24 die als Ganzes mit 26 bezeichnete Ventilsteuereinheit an. Die Ventilsteuereinheit 26 verfügt über zwei Schaltventile, wobei das erste Schaltventil mit 28 und das zweite Schaltventil mit dem Bezugszeichen 30 versehen ist. Die dahingehende Ventilsteuereinheit 26 ist mithin integraler Bestandteil des Speichergehäuses 10, wobei hierfür der Steuerblock 24 mit einem Vorsprung 32 versehen ist, der in bündiger Anlage mit dem Innenumfang des Speichergehäuses 10 in dieses eingreift. Ferner ist vorgesehen, daß das Speichergehäuse 10 mit seinem einen freien Ende 34 an einem Absatz 36 des Steuerblockes 24 anliegt, an dem der Fortsatz 32 beginnt. Gegenüber dem sonstigen Außendurchmesser des Steuerblockes 24 ist mithin der in das Speichergehäuse 10 eingreifende Fortsatz 32 im Durchmesser gemäß der Rückstufung über den Absatz 36 reduziert.

Der erfindungsgemäße Hydrospeicher ist also dadurch charakterisiert, daß die Ventilaufnahmen (29,31) im wesentlichen gleich ausgebildet sind, daß der Steuerblock (24) mit einem Fortsatz (32) und in bündiger Anlage mit dem Innenumfang des Speichergehäuses (10) in dieses eingreift und daß das Speichergehäuse (10) mit seinem einen freien Ende (34) an einem Absatz (36) des Steuerblockes (24) anliegt, an dem der Fortsatz (32) beginnt.

Der Steuerblock 24 begrenzt mit dem oberen Ende des Fortsatzes 32 den Fluidraum 14 in Blickrichtung auf die Figur gesehen nach unten. Das Speichergehäuse 10, die Räume 12 und 14, das Deckelteil 20, das Kolbenteil 16 sowie der Fortsatz 32 sind im wesentlichen als zylindrische Bauteile ausgebildet und erstrecken sich entlang einer gemeinsamen Längsachse 38 des Hydrospeichers. Der Steuerblock 24 weist des weiteren einen Fluidkanal 40 auf, der außermittig zu der Längsachse 38 angeordnet ist und der mit seinem einen freien Ende in den Fluidraum 14 mündet und mit seinem anderen freien Ende an das erste Schaltventil 28 angeschlossen ist. Quer zu dem Fluidkanal 40 verlaufend ist in dem Steuerblock 24 ein Queranschluß 42 vorhanden, an den eine Fluidzuleitung, beispielsweise als Bestandteil eines hydraulischen Kreises, anschließbar wäre. Zwischen dem Queranschluß 42 und dem Fluidkanal 40 ist dann das erste Schaltventil 28 angeschlossen, wobei in einer Schaltstellung die fluidführende Verbindung zwischen Queranschluß 42 und Fluidkanal 40 freigegeben ist und in der anderen Schaltstellung als gesperrt gilt. Vorzugsweise ist demgemäß das erste Schaltventil 28 als sog. 2/2-Wege-Ventil ausgebildet. Es wäre aber auch denkbar, hier andere Ventile, wie Wege-Schieber-Ventile, Ventile mit Dämpfungen od. dgl., einzubauen in Abhängigkeit vom jeweiligen Verwendungszweck.

In gleichgerichteter Einbaulage zu dem ersten Schaltventil 28 ist neben diesem ein weiteres zweites Schaltventil 30 angeordnet, das im vorliegenden Fall gleichfalls in der Art eines 2/2-Wege-Ventils ausgebildet ist. Das zweite Schaltventil 30 weist zwei Seitenanschlüsse 44,46 auf, die wie der Queranschluß 42 in radialer Richtung seitlich aus dem Steuerblock 24 austreten. Die beiden Seitenanschlüsse 44,46 sind wiederum über die Schaltteile des zweiten Schaltventils 30 voneinander getrennt. Bei durchgeschaltetem zweiten Schaltventil 30 sind die Seitenanschlüsse 44,46 fluidführend miteinander verbunden oder in sperrender Stellung des Ventils voneinander getrennt. Mit dem dahingehenden zweiten Schaltventil 30 ließe sich beispielsweise bei einer nicht näher dargestellten Ausführungsform der Ein- und Auslaß des Arbeitsgases im Gasraum 12 ansteuern, sofern man die Anschlüsse 44,46 fluidführend über Verbindungsstellen im Deckelteil 20 mit dem Gasraum 12 verbinden würde. Bei einer anderen, nicht näher dargestellten Ausführungsform kann es darüber hinaus möglich sein, daß das zweite Schaltventil 30 eine andere Baugruppe im hydraulischen Kreis ansteuert, beispielsweise in Form eines hydraulischen Arbeitszylinders od. dgl..

In der vorliegenden Ausführungsform sind die Schaltventile 28,30 als Magnetventile 48 ausgebildet, die über Anschlüsse 50 elektrisch ansteuerbar sind. Da dahingehende Magnetventile 48 zum Stand der Technik zählen, wird an dieser Stelle hierauf nicht mehr näher eingegangen.

Mit dem erfindungsgemäßen Hydrospeicher ist eine Komplettlösung realisiert, die eine kompakte Bauausführung erlaubt. In der gezeigten Ausführungsform sind die ersten und zweiten Schaltventile 28 bzw. 30 im wesentlichen axial parallel zur Längsachse 38 des Hydrospeichers im Steuerblock 24 angeordnet. Es wären aber auch andere Einbaulagen, insbesondere in radialer Richtung, quer zur Längsachse 38 möglich. Aufgrund des bündigen Anschlusses des Speichergehäuses 10 an den Steuerblock 24 sind Leckagen vermieden und eine aufwendige teure Verrohrung kann entfallen. Da der Steuerblock 24 mit seinem Fortsatz 32 unmittelbar in den Fluidraum 14 des Speichergehäuses 10 eingreift, ist insbesondere das erste Schaltventil 28 in unmittelbarer Nähe zu dem Fluidraum 14 angeordnet und nur über den in der Baulänge kurz gehaltenen Fluidkanal 40 getrennt, so daß mit sehr kurzen Ansteuerzeiten für den Hydrospeicher zu rechnen ist.

## Patentansprüche

1. Hydrospeicher, insbesondere Kolbenspeicher, mit einem Speichergehäuse (10) und mit mindestens einem darin angeordneten Gasraum (12) und einem Fluidraum (14), die über ein Trennelement (16) voneinander getrennt sind, wobei mindestens einer dieser Räume (12,14) über eine mindestens ein Schaltventil (28,30) aufweisende Ventilsteuereinheit (26) mit einem Druckmedium befüllbar oder von diesem zumindest teilweise entleerbar ist und wobei das jeweilige Schaltventil (28) in einer zugehörigen Ventilaufnahme (29) untergebracht ist, das in Bewegungsrichtung des Trennelementes (16) von einer Öffnungsstellung in eine Schließstellung und umgekehrt bewegbar ist, wobei die Ventilsteuereinheit (26) in einem zum Gehäuse (10) eigenständigen Ventilblock (24) aufgenommen ist, wobei der Ventilblock (24) eine weitere Ventilaufnahme (31) für ein weiteres Schaltventil (30) aufweist, das eine andere Schaltaufgabe löst, und wobei die Ventilaufnahmen (29,31) außermittig der Längsachse (33) des Hydrospeichers angeordnet sind für den modularen Einsatz der als Gleichteile ausgebildeten Schaltventile (28,30), **dadurch gekennzeichnet, daß** die Ventilaufnahmen (29,31) im wesentlichen gleich ausgebildet sind, daß der Steuerblock (24) mit einem Fortsatz (32) und in bündiger Anlage mit dem Innenumfang des Speichergehäuses (10) in dieses eingreift und daß das Speichergehäuse (10) mit seinem einen freien Ende (34) an einem Absatz (36) des Steuerblockes (24) anliegt, an dem der Fortsatz (32) beginnt

2. Hydrospeicher nach Anspruch 1, **dadurch gekennzeichnet, daß** der Steuerblock (24) mit seinem Fortsatz (32) den Fluidraum (14) begrenzt und daß der Steuerblock (24) mindestens einen Fluidkanal (40) aufweist, der mit seinem einen freien Ende in den Fluidraum (14) mündet und mit seinem anderen freien Ende an das Schaltventil (28) angeschlossen ist.

3. Hydrospeicher nach einem der Ansprüche 1 und 2, **dadurch gekennzeichnet, daß** das weitere Schaltventil (30) an den Gasraum (12) angeschlossen ist und den Ein- und Auslaß des Arbeitsgases ansteuert oder für eine andere Baugruppe die Fluidsteuerung übernimmt.

4. Hydrospeicher nach einem der Ansprüche 1 bis 3, **dadurch gekennzeichnet, daß** die Schaltventile (28,30) als 2/2-Wege-Ventile ausgebildet sind.

5. Hydrospeicher nach Anspruch 4, **dadurch gekennzeichnet, daß** die 2/2-Wege-Ventile in der Art von Magnetventilen (48) ausgebildet und elektrisch ansteuerbar sind.

6. Hydrospeicher nach einem der Ansprüche 1 bis 5, **dadurch gekennzeichnet, daß** er als Kolbenspeicher mit einem Trennkolben als Trennelement (16) ausgebildet ist.

7. Hydrospeicher nach einem der Ansprüche 1 bis 6, **dadurch gekennzeichnet, daß** das Speichergehäuse (10) und der Steuerblock (24) im wesentlichen als zylindrische Bauteile ausgebildet sind.

8. Hydrospeicher nach einem der Ansprüche 1 bis 7, **dadurch gekennzeichnet, daß** die Schaltventile (28,30) unabhängig von der durch die Druckverhältnisse bedingten Lage des Trennelementes (16) schaltbar sind.

## Claims

1. Hydro store, especially piston store, with a storage housing (10) and with at least one gas chamber (12) and one fluid chamber (14) located within the same, and separated from one another by means of a separation element (16), whereby at least one of these chambers (12, 14) can be filled with a pressure medium via a valve control unit (26) incorporating a switchable valve (28, 30), or the same emptied at least partially from the same, and whereby the relevant switchable valve (28) is located within an associated valve take-up (29), moveable in the movement direction of the separation element (16) away from an open position into a closed position and vice versa, whereby the valve control unit (26) is received in a valve block (24) that is independent from the housing (10), whereby the valve block (24) incorporates a further valve take-up (31) for a further switchable valve (30) serving another switching function, and whereby the valve take-ups (29, 31) are positioned off-centre from the longitudinal axis (33) of the hydro store, for the modular use of the switchable valves (28, 30) formed as identical parts, **characterised in that** the valve take-ups (29, 31) are formed substantially the same, **in that** the control block (24) engages the same with an extension (32) and in flush abutment with the inner circumference of the storage housing (10), and **in that** the storage housing (10) abuts against a shoulder (36) of the control block (24), at which the extension (32) begins, with its free end (34).

2. Hydro store according to Claim 1, **characterised in that** the control block (24) limits the fluid chamber (14) with its extension (32), and **in that** the control block (24) incorporates at least one fluid channel (40) which opens out into the fluid chamber (14) with its one free end, and which is connected to the switchable valve (28) with its other free end.

3. Hydro store according to one of the Claims 1 or 2, **characterised in that** the further switchable valve (30) is connected to the gas chamber (12) and controls the inlet and outlet of the working gas, or functions as a fluid control for another assembly.

4. Hydro store according to one of the Claims 1 to 3, **characterised in that** the switchable valves (28, 30) take the form of 2/2 gate valves.

5. Hydro store according to Claim 4, **characterised in that** the 2/2 gate valves take the form of solenoid valves (48) and can be controlled electrically.

6. Hydro store according to one of the Claims 1 to 5, **characterised in that** the same takes the form of a piston store with a separating piston as the separation element (16).

7. Hydro store according to one of the Claims 1 to 6, **characterised in that** the storage housing (10) and the control block (24) substantially take the form of cylindrical components.

8. Hydro store according to one of the Claims 1 to 7, **characterised in that** the switchable valves (28, 30) can be switched independently from the position of the separation element (16) that depends on the pressure situation.

## Revendications

1. Accumulateur hydraulique, en particulier accumulateur à piston, comprenant un corps d'accumulateur (10) et au moins un espace gazeux (12) disposé dedans et un espace fluidique (14) qui sont séparés l'un de l'autre via un élément séparateur (16), au moins un de ces espaces (12, 14) pouvant être rempli avec un milieu hydraulique via une unité de distribution par soupapes (26) présentant au moins une soupape de commande (28, 30) ou pouvant être vidangé par cette dernière pour le moins partiellement et la soupape de commande concernée (28) étant logée dans un logement de soupape correspondant (29), ladite soupape de commande pouvant être déplacée dans le sens de déplacement de l'élément séparateur (16) d'une position d'ouverture dans une position de fermeture et vice versa, l'unité de distribution par soupapes (26) étant logée dans un bloc de soupape (24) autonome du corps (10), le bloc de soupape (24) présentant un autre logement de soupape (31) pour une autre soupape de commande (30) qui résout un autre problème de distribution, et les logements de soupape (29, 31) étant disposés de manière excentrée par rapport à l'axe longitudinal (33) de l'accumulateur hydraulique pour la mise en oeuvre modulaire des soupapes de commande (28, 30) réalisées sous forme de pièces identiques, **caractérisé en ce que** les logements de soupape (29, 31) sont réalisés pour l'essentiel identiques, **en ce que** le bloc de commande (24) engrène dans le corps d'accumulateur (10) avec un prolongement (32) et en aménagement plan avec la périphérie intérieure dudit corps d'accumulateur et **en ce que** le corps d'accumulateur (10) est contigu à un talon (36) du bloc de commande (24) avec son extrémité libre (34), le prolongement (32) commençant au niveau dudit talon.

2. Accumulateur hydraulique selon la revendication 1, **caractérisé en ce que** le bloc de commande (24) délimite l'espace fluidique (14) avec son prolongement (32) et **en ce que** le bloc de commande (24) présente au moins un canal fluidique (40) qui débouche dans l'espace fluidique (14) avec sa première extrémité libre et est raccordé à la soupape de commande (28) avec son autre extrémité libre.

3. Accumulateur hydraulique selon l'une quelconque des revendications 1 et 2, **caractérisé en ce que** l'autre soupape de commande (30) est raccordée à l'espace gazeux (12) et active l'admission et la sortie du gaz de travail ou prend en charge la distribution fluidique pour un autre bloc fonctionnel.

4. Accumulateur hydraulique selon l'une quelconque des revendications 1 à 3, **caractérisé en ce que** les soupapes de commande (28, 30) sont réalisées sous forme de soupapes à canaux 2/2.

5. Accumulateur hydraulique selon la revendication 4, **caractérisé en ce que** les soupapes à canaux 2/2 sont réalisées à la manière d'électrovannes (48) et peuvent être activées électriquement.

6. Accumulateur hydraulique selon l'une quelconque des revendications 1 à 5, **caractérisé en ce qu'**il est réalisé sous forme d'accumulateur à piston avec un piston séparateur en tant qu'élément séparateur (16).

7. Accumulateur hydraulique selon l'une quelconque des revendications 1 à 6, **caractérisé en ce que** le corps d'accumulateur (10) et le bloc de soupape (24) sont réalisés pour l'essentiel sous forme de composants cylindriques.

8. Accumulateur hydraulique selon l'une quelconque des revendications 1 à 7, **caractérisé en ce que** les soupapes de commande (28, 30) peuvent être commutées indépendamment de la position de l'élément séparateur (16) déterminée par les taux de compression.
